# EUROPÄISCHE PATENTSCHRIFT

(11) **EP 4 463 046 B1**
(45) Veröffentlichungstag und Bekanntmachung des Hinweises auf die Patenterteilung: **19.11.2025**
(21) Anmeldenummer: 23700259.7
(22) Anmeldetag: 02.01.2023
(51) Int. Cl.: A47L 13/51, A47L 13/16

(54) **WISCHGERÄT**
MOPPING DEVICE
DISPOSITIF DE NETTOYAGE

(30) Priorität: 11.01.2022 DE 102022100507
(43) Veröffentlichungstag der Anmeldung: 20.11.2024
(73) Patentinhaber: Carl Freudenberg KG, 69469 Weinheim (DE)
(72) Erfinder: DINGERT, Uwe, 69518 Abtsteinach (DE)
(86) Internationale Anmeldenummer: PCT/EP2023/050009
(87) Internationale Veröffentlichungsnummer: WO 2023/135030

(56) Entgegenhaltungen:
- EP-B1- 2 665 403
- DE-A1- 102011 012 365
- US-A1- 2011 068 196
- US-A1- 2021 315 436
- US-B2- 11 197 598

## Beschreibung

### Technisches Gebiet

Die Erfindung betrifft ein Wischgerät, umfassend einen Tragkörper und ein Wischtuch, das mit dem Tragkörper lösbar verbunden ist, wobei der Tragkörper zwei Klemmplatten umfasst, wobei die beiden Klemmplatten jeweils eine Klemmkante aufweisen und zur Befestigung des Wischtuchs zwischen den Klemmkanten in einer Geschlossenstellung zueinander angeordnet sind und zur Aufnahme oder Entfernung des Wischtuchs vom Tragkörper in eine Offenstellung bringbar sind und wobei zumindest eine der Klemmplatten als Anpressplatte zur Anpressung des Wischtuchs an eine zu reinigende Fläche ausgebildet ist.

### Stand der Technik

Ein solches Wischgerät ist aus der DE 10 2011 012 365 A1 bekannt.

Der Tragkörper ist im Wesentlichen keilförmig ausgebildet. Zum Halten des Wischtuchs zwischen den Klemmkanten der Klemmplatten befinden sich diese mittels einer Feder in einer Geschlossenstellung. Zur Aufnahme oder Entfernung des Wischtuchs vom Tragkörper sind die Klemmkanten gegen die Federkraft der Feder in eine Offenstellung bringbar.

Beide Klemmplatten sind als Anpressplatten ausgebildet, und das Wischtuch weist zwei Funktionsflächen auf, von denen jede durch eine Anpressplatte an eine zu reinigende Fläche anpressbar ist.

Durch den in Geschlossenstellung keilförmigen Tragkörper kann dieser mit seinen zwei Anpressplatten alternativ auf die beiden Funktionsflächen des Wischtuchs wirken, ohne dass das Wischtuch am Tragkörper umgespannt werden müsste. Jede der Funktionsflächen bildet jeweils die Rückseite der anderen Funktionsfläche.

Wenn das Wischtuch mit seinen beiden Funktionsflächen erneuert werden muss, zum Beispiel wegen Verschmutzung oder Beschädigung, wird dieses gegen ein neues Wischtuch ausgetauscht. Das erfolgt dadurch, dass der Tragkörper in Offenstellung gebracht wird, dass das alte Wischtuch entnommen, das neue Wischtuch zwischen die Klemmkanten eingelegt und der Tragkörper anschließend wieder in Geschlossenstellung gebracht wird. Dieser Vorgang des Erneuerns des Wischtuchs ist zeit- und arbeitsaufwändig.

Außerdem sind einzelne Wischtücher, die zur Anwendung gelangen, vergleichsweise teuer.

### Darstellung der Erfindung

Der Erfindung liegt die Aufgabe zu Grunde, ein Wischgerät der eingangs genannten Art derart weiterzuentwickeln, dass die zuvor genannten Nachteile vermieden werden, insbesondere dass ein verbrauchtes Wischtuch mit wenig Aufwand schnell erneuert werden kann. Die zur Anwendung gelangenden Wischtücher sollen einfacher und kostengünstiger herstellbar sein.

Diese Aufgabe wird erfindungsgemäß durch ein Wischgerät gemäß Anspruch 1 gelöst. Auf vorteilhafte Ausgestaltungen nehmen die auf Anspruch 1 direkt oder indirekt rückbezogenen Ansprüche Bezug.

Zur Lösung der Aufgabe ist ein Wischgerät vorgesehen, bei dem die Klemmplatten einen Hohlraum begrenzen, in dem ein Wischtuchspender mit weiteren Wischtüchern angeordnet ist.

Hierbei ist von Vorteil, dass ein Erneuern der Wischtücher besonders einfach und schnell erfolgen kann. Außerdem sind die in einem Wischtuchspender enthaltenen Wischtücher häufig in großer Stückzahl einfach und kostengünstig herstellbar.

Durch den Wischtuchspender mit seinen Wischtüchern ist es nicht mehr nötig, nach Entfernung des alten Wischtuchs vom Tragkörper ein neues Wischtuch zunächst zeitaufwendig zu beschaffen und anschließend am Tragkörper auszurichten und zu montieren.

Der Wischtuchspender bildet praktisch einen integralen Bestandteil des Tragkörpers und führt eine Vielzahl von Wischtüchern mit. Verbrauchte Wischtücher werden einfach vom Tragkörper entfernt und rasch durch ein neues Wischtuch aus dem Wischtuchspender ersetzt. Die Ausrichtung des neuen Wischtuchs am Tragkörper ist einfach, weil das neue Wischtuch durch den Wischtuchspender bereits ausgerichtet und geführt ist.

Speziell dann, wenn beide Klemmplatten als Anpressplatten ausgebildet sind und das Wischtuch zwei Funktionsflächen aufweist, die mit den Anpressplatten alternativ an eine zu reinigende Fläche angepresst werden können, kann es vorteilhaft sein, wenn der Tragkörper im Wesentlichen keilförmig ausgebildet ist. Die Handhabung des Wischgeräts, insbesondere der Wechsel von einer Funktionsfläche des Wischtuchs auf die andere Funktionsfläche, ist besonders einfach.

Gemäß einer vorteilhaften Ausgestaltung kann es vorgesehen sein, dass die Klemmplatten im Wesentlichen keilförmig zueinander angeordnet sind und dass der Tragkörper auf der den Klemmkanten abgewandten Seite durch eine Rückseite begrenzt ist, die die Klemmplatten verbindet.

Zumindest eine der Klemmplatten und/oder die Rückseite können Befestigungsmittel aufweisen, zur Aufnahme des den Klemmkanten abgewandten freien Endes des Wischtuchs. Hierbei ist von Vorteil, dass das freie Ende des Wischtuchs bedarfsweise am Tragkörper fixiert werden kann. Beim Abheben des Wischgerät von der zu reinigenden Fläche hängt das Wischtuch von der Anpressplatte dann nicht mehr herab. In manchen Reinigungssituationen ist die Handhabung des Wischgeräts dadurch vereinfacht.

Der Wischtuchspender kann durch eine Wischtuchrolle gebildet sein, von der Wischtücher bedarfsweise abrollbar sind. Das Abrollen der Wischtücher von der Wischtuchrolle erfolgt durch den Benutzer intuitiv und ist außerdem besonders prozesssicher.

Nach einer anderen Ausgestaltung kann es vorgesehen sein, dass der Wischtuchspender durch einen aus Wischtüchern bestehenden Faltenpack gebildet ist. Hierbei ist von Vorteil, dass der Faltenpack keinen aufwendigen Mechanismus zur Bereitstellung der Wischtücher erfordert. Die Wischtücher sind gefaltet im Faltenpack angeordnet und werden vom Benutzer des Wischgeräts bedarfsweise einfach aus dem Faltenpack herausgezogen und zwischen den Klemmkanten des Tragkörpers eingeklemmt.

Die Wischtücher im Wischtuchspender sind bevorzugt zusammenhängend miteinander verbunden. Die Handhabung ist dadurch vereinfacht. Durch Ziehen am aktuell verwendeten Wischtuch wird das nächste neue Wischtuch aus dem Wischtuchspender für die nachfolgende Benutzung bereitgestellt.

Zwischen den einander benachbarten Wischtüchern können Abreißhilfen angeordnet sein.

Die Abreißhilfen können zum Beispiel durch eine Perforation gebildet sein. Durch die Abreißhilfe kann das verbrauchte Wischtuch einfach vom Tragkörper entfernt werden. Ein unerwünschtes Einreißen des neuen Wischtuchs beim Abreißen des alten Wischtuchs vom Tragkörper wird dadurch verhindert.

Die Klemmkanten können auf ihren dem Wischtuch zugewandten Seiten zumindest teilweise mit einer Oberflächenprofilierung versehen sein, wobei die Oberflächenprofilierungen das Wischtuch kraft- und / oder formschlüssig anliegend berühren. Durch eine solche Oberflächenprofilierung kann die Haltekraft der Klemmkanten, zwischen denen das Wischtuch eingeklemmt ist, erhöht werden. Durch die Erhöhung der Klemmkraft wird das Wischtuch auch während einer langen Gebrauchsdauer und höheren Zugbelastungen zuverlässig zwischen den Klemmkanten am Tragkörper gehalten.

Der Tragkörper und das Wischtuch können nur durch einen zwischen den Klemmkanten eingeklemmten Rand des Wischtuchs miteinander verbunden sein. Dadurch ist ein verbrauchtes Wischtuch besonders einfach vom Tragkörper lösbar und ein neues Wischtuch besonders einfach mit dem Tragkörper zu verbinden. Einer weiteren Klemmung, zum Beispiel im Inneren des Tragkörpers, bedarf es dann nicht.

Bevorzugt kann es vorgesehen sein, dass beide Klemmplatten als Anpressplatten ausgebildet sind. Wischtücher mit zwei einander gegenüberliegenden Funktionsflächen können dadurch besonders einfach zur Anwendung gelangen. Jede der Funktionsflächen wird durch eine Anpressplatte an die zu reinigende Fläche angepresst.

Gemäß einer vorteilhaften Ausgestaltung kann es vorgesehen sein, dass das Wischtuch zwei Funktionsflächen aufweist.

Dabei können die Funktionsflächen gleich oder unterschiedlich ausgebildet sein.

Bei gleich ausgebildeten Funktionsflächen kann das Wischgerät mit gleichen Gebrauchseigenschaften besonders lange zur Anwendung gelangen. Zunächst wird mit der ersten Funktionsfläche so lange gereinigt, bis diese zum Beispiel unerwünscht stark verschmutzt ist. Anschließend gelangt, ohne das Wischtuch am Tragkörper umspannen zu müssen, die zweite, gleich ausgebildete Funktionsfläche mit gleichen Gebrauchseigenschaften zur Anwendung.

Weist das Wischtuch demgegenüber zwei unterschiedlich ausgebildete Funktionsflächen auf, kann durch das erfindungsgemäße Wischgerät in ein und derselben Aufspannung des Wischtuchs am Tragkörper zum Beispiel zweistufig gereinigt werden. Zunächst kann die erste Funktionsfläche zur Anwendung gelangen, die zum Beispiel durch ihre Beschaffenheit auch stärkere Verunreinigungen von der zu reinigenden Fläche löst. Anschließend besteht die Möglichkeit, die zweite, anders beschaffene Funktionsfläche einzusetzen, um zum Beispiel die abgelösten Verunreinigungen und / oder die Reinigungsflüssigkeit von der gereinigten Fläche besonders effektiv aufnehmen zu können.

Auch wenn nicht zweistufig gereinigt werden soll, kann es vorteilhaft sein, dass die Funktionsflächen unterschiedlich ausgebildet sind. Jede Funktionsfläche kann zum Beispiel auf eine spezielle Art der Verunreinigungen und/ oder auf eine spezielle Oberfläche der zu reinigenden Fläche abgestimmt sein. Das erfindungsgemäße Wischgerät kann dadurch besonders individuell und vielseitig eingesetzt werden, trotz besonders einfacher Handhabung für den Benutzer.

Nach einer vorteilhaften Ausgestaltung kann es vorgesehen sein, dass der Tragkörper und ein Wischerstiel durch ein Gelenk verbunden sind. Das Handling des Wischgeräts wird dadurch vereinfacht, und die beiden Klemmplatten können problemlos und einfach eben auf der Rückseite der jeweiligen Funktionsfläche abgestellt werden.

Der Wischerstiel und das Gelenk können, in Längsrichtung des Tragkörpers betrachtet, mittig des Tragkörpers angeordnet sein. Die Länge des Tragkörpers und des Wischtuchs, das mit dem Tragkörper verbunden ist, ist auf jeder Seite des Gelenks, in Längsrichtung betrachtet, gleich groß. Dadurch befindet sich das Wischgerät während seiner bestimmungsgemäßen Verwendung weitestgehend im Gleichgewicht, auch dann, wenn von einer Funktionsfläche des Wischtuchs zur anderen Funktionsfläche des Wischtuchs gewechselt wird.

Es kann vorgesehen sein, dass der Tragkörper (1) aus einer senkrechten Position zum Wischerstiel (18) um einen Schwenkwinkel (21) schwenkbar ist, der zumindest 180° beträgt.

Bevorzug beträgt der Schwenkwinkel mindestens 225°. Durch den Schwenkwinkel wird bewirkt, dass das Wischgerät nach dem Reinigungsvorgang von der zu reinigenden Fläche abgehoben werden kann, das Wischtuch dann selbsttätig frei nach unten hängt und anschließend mit der anderen Funktionsfläche wieder auf der zu reinigenden Fläche abgestellt werden kann. Durch den großen Schwenkwinkel wird erreicht, dass das Wischgerät vom Benutzer so geführt werden kann, dass ihm das Wischgerät gut in der Hand liegt, um ein möglichst gutes Reinigungsergebnis zu erzielen. Durch den großen Schwenkwinkel ist das Handling des Wischgeräts verbessert.

Als Gelenk kann ein für Wischgeräte übliches Gelenk, zum Beispiel ein Kardangelenk, zur Anwendung gelangen.

Die Klemmplatten bestehen bevorzugt aus einem polymeren Werkstoff. Hierbei ist von Vorteil, dass Klemmplatten aus einem derartigen Werkstoff korrosionsbeständig und gegen die meisten Reinigungsflüssigkeiten resistent sind.

### Kurzbeschreibung der Zeichnung

Zwei Ausführungsbeispiele des erfindungsgemäßen Wischgeräts werden nachfolgend anhand der Figuren 1 bis 5 näher erläutert. Diese zeigen jeweils in schematischer Darstellung:
Figur 1 das erfindungsgemäße Wischgerät, abgehoben von der zu reinigenden Fläche und mit senkrecht von den Klemmkanten herabhängendem Wischtuch,
Figur 2 das Wischgerät aus Figur 1 während seiner bestimmungsgemäßen Verwendung, wobei das Wischtuch mit einer seiner Funktionsflächen, angepresst durch die entsprechende Anpressplatte, auf der zu reinigenden Fläche aufliegt,
Figur 3 einen schematischen Schnitt durch das Wischgerät, wobei im keilförmigen Tragkörper zwischen den Klemmplatten der Wischtuchspender angeordnet ist,
Figur 4 einen vergrößerten Ausschnitt aus Figur 3, bei dem der Wischtuchspender durch eine Wischtuchrolle gebildet ist,
Figur 5 einen vergrößerten Ausschnitt aus Figur 3, bei dem der Wischtuchspender durch einen aus Wischtüchern bestehenden Faltenpack gebildet ist.

### Ausführung der Erfindung

In den Figuren 1 bis 5 sind zwei Ausführungsbeispiele des erfindungsgemäßen Wischgeräts gezeigt, das den keilförmigen Tragkörper 1 und das Wischtuch 2 umfasst. Das Wischtuch 2 ist mit dem innerhalb des Tragkörpers 1 befindlichen Wischtuchspender 8 verbunden, wie in den Figuren 3 bis 5 dargestellt.

Der Wischtuchspender 8 umfasst eine Vielzahl von weiteren Wischtüchern 2, so dass ein Austausch des Wischtuchs 2, im Anschluss an seine Verwendung, besonders zeitsparend und einfach möglich ist.

Das Wischtuch 2 ist mit dem Tragkörper 1 lösbar verbunden.

Der Tragkörper 1 umfasst zwei als Anpressplatten 22, 23, ausgebildete Klemmplatten 3, 4 zur Anpressung des Wischtuchs 2 an die zu reinigende Fläche. Das Wischtuch 2 ist zwischen den Klemmkanten 5, 6 der beiden Klemmplatten 3, 4 eingeklemmt und wird in der hier dargestellten Geschlossenstellung 9 der Klemmplatten 3, 4 gehalten.

Zur Erneuerung des Wischtuchs 2 werden die beiden Klemmplatten 3, 4 des Tragkörpers 1 in Offenstellung 10 gebracht, das zu erneuernde Wischtuch 2 wird zwischen den Klemmkanten 5,6 entfernt und durch ein neues Wischtuch 2 aus dem Wischtuchspender 8 ersetzt.

Das Wischtuch 2 hat zwei Funktionsflächen 16, 17 die entweder gleich oder unterschiedlich ausgebildet sind.

Durch gleich ausgebildete Funktionsflächen 16, 17 kann die Gebrauchsdauer verdoppelt werden.

Sind die Funktionsflächen 16, 17 demgegenüber unterschiedlich ausgebildet, können mit ein und demselben Wischtuch 2 nur durch Wechsel von einer Funktionsfläche 16, 17 auf die andere Funktionsfläche 17, 16 die Gebrauchseigenschaften des Wischtuchs 2 an unterschiedliche Aufgaben angepasst werden.

Das Wischtuch 2 ist mit seinem eingeklemmten Rand 15 zwischen den Klemmkanten 5, 6 eingeklemmt.

Im gezeigten Ausführungsbeispiel weisen die Klemmplatten 3, 4 und die Rückseite 24 Befestigungsmittel 25 zur Aufnahme des den Klemmkanten 5, 6 abgewandten freien Endes des Wischtuchs 2 auf. Durch die Befestigungsmittel 25 kann das freie Ende des Wischtuchs 2 am Tragkörper 1 des Wischgeräts fixiert werden. Die Fixierung kann kraft- und/oder formschlüssig erfolgen.

Der Tragkörper 1 ist mit dem Wischerstiel 18 mittels des Gelenks 19 gelenkig verbunden, wobei der Wischerstiel 18, in Längsrichtung 20 des Tragkörpers 1 betrachtet, mittig des Tragkörpers 1 angeordnet ist.

In Figur 1 ist das Wischgerät von der zu wischenden Fläche abgehoben dargestellt. Der Tragkörper 1 hängt am Wischerstiel 18 frei nach unten, ebenso wie das mit seinem Rand 15 zwischen den Klemmkanten 5, 6 der Klemmplatten 3, 4 eingeklemmte Wischtuch 2.

Der Benutzer kann nun entscheiden, welche Funktionsfläche 16, 17 des Wischtuchs 2 er anschließend benutzt.

In Figur 2 ist das Wischgerät aus Figur 1 gezeigt, das auf der zu reinigenden Fläche abgestellt ist. Dabei wird eine der Funktionsflächen 16, 17 des Wischtuchs 2 durch eine der Anpressplatten 22, 23 des Tragkörpers 1 an die zu reinigende Fläche angepresst.

In Figur 3 ist das Wischgerät aus Figur 2 in einem Schnitt gezeigt.

Im keilförmigen Hohlraum 7, der im keilförmigen Tragkörper 1 angeordnet und durch die keilförmig zueinander angeordneten Klemmplatten 3, 4 begrenzt ist, ist der Wischtuchspender 8 angeordnet, der, wie hier dargestellt, alternativ als Wischtuchrolle 11 oder als Faltenpack 12 ausgebildet sein kann. Auf der Wischtuchrolle 11 oder im Faltenpack 12 sind eine Vielzahl von Wischtüchern 2 angeordnet, die bedarfsweise einfach von der Wischtuchrolle 11 oder dem Faltenpack 12 abgezogen und zwischen den Klemmkanten 5, 6 der Klemmplatten 3, 4 eingeklemmt werden können.

Jedes Wischtuch 2 hat dabei eine Länge, die zumindest der Breite der Anpressplatten 22, 23 entspricht. Dadurch überdecken die Funktionsflächen 16, 17 des Wischtuchs 2 die Anpressplatten 22, 23 des Tragkörpers 1 während der bestimmungsgemäßen Verwendung des Wischgeräts vollständig.

In den Figuren 4 und 5 ist jeweils ein Ausschnitt aus Figur 3 vergrößert und schematisch dargestellt. Hier ist zu erkennen, wie die einzelnen Wischtücher 2 vom jeweiligen Wischtuchspender 8, also von der Wischtuchrolle 11 in Figur 4 oder dem Faltenpack 12 in Figur 5 abgewickelt und durch die Klemmkanten 5, 6 der beiden Klemmplatten 3, 4 gehalten sind.

Außerhalb des Tragkörpers 1 erstrecken sich die Wischtücher 2 jeweils von den Klemmkanten 5, 6 bis unter eine der Anpressplatten 22, 23, die von den Funktionsflächen 11, 12 des Wischtuchs 2 anliegend berührt sind.

## Patentansprüche

1. Wischgerät, umfassend einen Tragkörper (1) und ein Wischtuch (2), das mit dem Tragkörper (1) lösbar verbunden ist, wobei der Tragkörper (1) zwei Klemmplatten (3, 4) umfasst, wobei die beiden Klemmplatten (3, 4) jeweils eine Klemmkante (5, 6) aufweisen und zur Befestigung des Wischtuchs (2) zwischen den Klemmkanten (5, 6) in einer Geschlossenstellung (9) zueinander angeordnet sind und zur Aufnahme oder Entfernung des Wischtuchs (2) vom Tragkörper (1) in eine Offenstellung (10) bringbar sind und wobei zumindest eine der Klemmplatten (3, 4) als Anpressplatte (22, 23) zur Anpressung des Wischtuchs (2) an eine zu reinigende Fläche ausgebildet ist, **dadurch gekennzeichnet, dass** die Klemmplatten (3, 4) einen Hohlraum (7) begrenzen, in dem ein Wischtuchspender (8) mit weiteren Wischtüchern (2) angeordnet ist.

2. Wischgerät nach Anspruch 1, **dadurch gekennzeichnet, dass** die Klemmplatten (3, 4) im Wesentlichen keilförmig zueinander angeordnet sind und dass der Tragkörper (1) auf der den Klemmkanten (5, 6) abgewandten Seite durch eine Rückseite (24) begrenzt ist, die die Klemmplatten (3, 4) verbindet.

3. Wischgerät nach einem der Ansprüche 1 oder 2, **dadurch gekennzeichnet, dass** zumindest eine der Klemmplatten (3, 4) und/oder die Rückseite (24) Befestigungsmittel (25) aufweisen, zur Aufnahme des den Klemmkanten (5, 6) abgewandten freien Endes des Wischtuchs (2).

4. Wischgerät nach Anspruch 1, **dadurch gekennzeichnet, dass** der Wischtuchspender (8) durch eine Wischtuchrolle (11) gebildet ist, von der die Wischtücher (2) bedarfsweise abrollbar sind.

5. Wischgerät nach Anspruch 1, **dadurch gekennzeichnet, dass** der Wischtuchspender (8) durch einen aus den Wischtüchern (2) bestehenden Faltenpack (12) gebildet ist.

6. Wischgerät nach einem der Ansprüche 1 bis 5, **dadurch gekennzeichnet, dass** die Wischtücher (2) im Wischtuchspender (8) zusammenhängend miteinander verbunden sind.

7. Wischgerät nach einem der Ansprüche 1 bis 6, **dadurch gekennzeichnet, dass** zwischen einander benachbarten Wischtüchern (2) Abreißhilfen (13) angeordnet sind.

8. Wischgerät nach Anspruch 7, **dadurch gekennzeichnet, dass** die Abreißhilfen (13) durch eine Perforation (14) gebildet sind.

9. Wischgerät nach einem der Ansprüche 1 bis 8, **dadurch gekennzeichnet, dass** die Klemmkanten (5, 6) auf ihren dem Wischtuch (2) zugewandten Seiten zumindest teilweise mit einer Oberflächenprofilierung versehen sind und dass die Oberflächenprofilierungen das Wischtuch (2) kraft- und / oder formschlüssig anliegend berühren.

10. Wischgerät nach einem der Ansprüche 1 bis 9, **dadurch gekennzeichnet, dass** der Tragkörper (1) und das Wischtuch (2) nur durch einen zwischen den Klemmkanten (5, 6) eingeklemmten Rand (15) des Wischtuchs (2) miteinander verbunden sind.

11. Wischgerät nach einem der Ansprüche 1 bis 10, **dadurch gekennzeichnet, dass** beide Klemmplatten (3, 4) als Anpressplatten (22, 23) ausgebildet sind.

12. Wischgerät nach einem der Ansprüche 1 bis 11, **dadurch gekennzeichnet, dass** das Wischtuch (2) zwei Funktionsflächen (16, 17) aufweist.

13. Wischgerät nach Anspruch 12, **dadurch gekennzeichnet, dass** die Funktionsflächen (16, 17) gleich oder unterschiedlich ausgebildet sind.

14. Wischgerät nach einem der Ansprüche 1 bis 13, **dadurch gekennzeichnet, dass** der Tragkörper (1) und ein Wischerstiel (18) durch ein Gelenk (19) verbunden sind.

15. Wischgerät nach Anspruch 14, **dadurch gekennzeichnet, dass** der Wischerstiel (18) und das Gelenk (19), in Längsrichtung (20) des Tragkörpers (1) betrachtet, mittig des Tragkörpers (1) angeordnet sind.

16. Wischgerät nach einem der Ansprüche 14 oder 15, **dadurch gekennzeichnet, dass** der Tragkörper (1) aus einer senkrechten Position zum Wischerstiel (18) um einen Schwenkwinkel (21) schwenkbar ist, der zumindest 180° beträgt.

17. Wischgerät nach einem der Ansprüche 1 bis 16, **dadurch gekennzeichnet, dass** die Klemmplatten (3, 4) des Tragkörpers (1) aus einem polymeren Werkstoff bestehen.

## Claims

1. Mopping appliance comprising a carrying body (1) and a mopping cloth (2), which is releasably connected to the carrying body (1), wherein the carrying body (1) comprises two clamping plates (3, 4), wherein the two clamping plates (3, 4) each have a clamping edge (5, 6) and, in order for the mopping cloth (2) to be fastened between the clamping edges (5, 6), are arranged in a closed position (9) in relation to one another and, in order for the mopping cloth (2) to be received by or removed from the carrying body (1), can be brought into an open position (10), and wherein at least one of the clamping plates (3, 4) is in the form of a press-on plate (22, 23) for pressing the mopping cloth (2) onto a surface to be cleaned, **characterized in that** the clamping plates (3, 4) delimit a cavity (7) in which a mopping-cloth dispenser (8) comprising further mopping cloths (2) is arranged.

2. Mopping appliance according to Claim 1, **characterized in that** the clamping plates (3, 4) are arranged in an essentially wedge-like manner in relation to one another, and **in that**, on the side facing away from the clamping edges (5, 6), the carrying body (1) is delimited by a rear side (24), which connects the clamping plates (3, 4).

3. Mopping appliance according to one of Claims 1 or 2, **characterized in that** at least one of the clamping plates (3, 4) and/or the rear side (24) has/have fastening means (25) for the purpose of receiving the free end of the mopping cloth (2), the free end facing away from the clamping edges (5, 6).

4. Mopping appliance according to Claim 1, **characterized in that** the mopping-cloth dispenser (8) is formed by a mopping-cloth roll (11), from which the mopping cloths (2) can be unrolled as required.

5. Mopping appliance according to Claim 1, **characterized in that** the mopping-cloth dispenser (8) is formed by a folded pack (12) consisting of the mopping cloths (2).

6. Mopping appliance according to any one of Claims 1 to 5, **characterized in that** the mopping cloths (2) in the mopping-cloth dispenser (8) are connected to one another continuously.

7. Mopping appliance according to any one of Claims 1 to 6, **characterized in that** tear-off aids (13) are arranged between adjacent mopping cloths (2).

8. Mopping appliance according to Claim 7, **characterized in that** the tear-off aids (13) are formed by a perforation (14).

9. Mopping appliance according to any one of Claims 1 to 8, **characterized in that**, on their sides facing the mopping cloth (2), the clamping edges (5, 6) are provided at least to some extent with a surface profiling, and **in that** the surface profilings are in force-fitting and/or form-fitting contact with the mopping cloth (2).

10. Mopping appliance according to any one of Claims 1 to 9, **characterized in that** the carrying body (1) and the mopping cloth (2) are connected to one another only by a periphery (15) of the mopping cloth (2) that is clamped in between the clamping edges (5, 6).

11. Mopping appliance according to any one of Claims 1 to 10, **characterized in that** both clamping plates (3, 4) are in the form of press-on plates (22, 23).

12. Mopping appliance according to any one of Claims 1 to 11, **characterized in that** the mopping cloth (2) has two functional surfaces (16, 17).

13. Mopping appliance according to Claim 12, **characterized in that** the functional surfaces (16, 17) are identical or different.

14. Mopping appliance according to any one of Claims 1 to 13, **characterized in that** the carrying body (1) and a mop handle (18) are connected to one another by a joint (19).

15. Mopping appliance according to Claim 14, **characterized in that**, when viewed in the longitudinal direction (20) of the carrying body (1), the mop handle (18) and the joint (19) are arranged in the middle of the carrying body (1).

16. Mopping appliance according to either of Claims 14 and 15, **characterized in that** the carrying body (1) is pivotable from a vertical position in relation to the mop handle (18) by a pivot angle (21) of at least 180°.

17. Mopping appliance according to any one of Claims 1 to 16, **characterized in that** the clamping plates (3, 4) of the carrying body (1) consist of a polymeric material.

## Revendications

1. Appareil d'essuyage, comprenant un corps porteur (1) et un chiffon d'essuyage (2), qui est relié de manière amovible au corps porteur (1), le corps porteur (1) comprenant deux plaques de serrage (3, 4), les deux plaques de serrage (3, 4) présentant chacune un bord de serrage (5, 6) et étant agencées dans une position fermée (9) l'une par rapport à l'autre pour la fixation du chiffon d'essuyage (2) entre les bords de serrage (5, 6) et pouvant être amenées dans une position ouverte (10) pour recevoir ou retirer le chiffon d'essuyage (2) du corps porteur (1) et au moins l'une des plaques de serrage (3, 4) étant réalisée sous forme de plaque d'application (22, 23) pour appliquer le chiffon d'essuyage (2) contre une surface à nettoyer, **caractérisé en ce que** les plaques de serrage (3, 4) délimitent une cavité (7) dans laquelle est agencé un distributeur de chiffons d'essuyage (8) avec d'autres chiffons d'essuyage (2).

2. Appareil d'essuyage selon la revendication 1, **caractérisé en ce que** les plaques de serrage (3, 4) sont agencées essentiellement en forme de coin l'une par rapport à l'autre et **en ce que** le corps porteur (1) est délimité sur le côté détourné des bords de serrage (5, 6) par un côté arrière (24) qui relie les plaques de serrage (3, 4).

3. Appareil d'essuyage selon l'une quelconque des revendications 1 ou 2, **caractérisé en ce qu'**au moins l'une des plaques de serrage (3, 4) et/ou le côté arrière (24) présentent des moyens de fixation (25), pour recevoir l'extrémité libre du chiffon d'essuyage (2) détournée des bords de serrage (5, 6).

4. Appareil d'essuyage selon la revendication 1, **caractérisé en ce que** le distributeur de chiffons d'essuyage (8) est formé par un rouleau de chiffons d'essuyage (11) à partir duquel les chiffons d'essuyage (2) peuvent être déroulés en fonction des besoins.

5. Appareil d'essuyage selon la revendication 1, **caractérisé en ce que** le distributeur de chiffons d'essuyage (8) est formé par un paquet plié (12) constitué des chiffons d'essuyage (2).

6. Appareil d'essuyage selon l'une quelconque des revendications 1 à 5, **caractérisé en ce que** les chiffons d'essuyage (2) sont reliés entre eux de manière cohérente dans le distributeur de chiffons d'essuyage (8).

7. Appareil d'essuyage selon l'une quelconque des revendications 1 à 6, **caractérisé en ce que** des aides à l'arrachage (13) sont agencées entre des chiffons d'essuyage (2) voisins les uns des autres.

8. Appareil d'essuyage selon la revendication 7, **caractérisé en ce que** les aides à l'arrachage (13) sont formées par une perforation (14).

9. Appareil d'essuyage selon l'une quelconque des revendications 1 à 8, **caractérisé en ce que** les bords de serrage (5, 6) sont pourvus au moins partiellement d'un profilage de surface sur leurs côtés tournés vers le chiffon d'essuyage (2) et **en ce que** les profilages de surface touchent le chiffon d'essuyage (2) en s'appliquant par adhérence et/ou par complémentarité de forme.

10. Appareil d'essuyage selon l'une quelconque des revendications 1 à 9, **caractérisé en ce que** le corps porteur (1) et le chiffon d'essuyage (2) ne sont reliés entre eux que par un bord (15) du chiffon d'essuyage (2) coincé entre les bords de serrage (5, 6).

11. Appareil d'essuyage selon l'une quelconque des revendications 1 à 10, **caractérisé en ce que** les deux plaques de serrage (3, 4) sont réalisées sous forme de plaques d'application (22, 23).

12. Appareil d'essuyage selon l'une quelconque des revendications 1 à 11, **caractérisé en ce que** le chiffon d'essuyage (2) présente deux surfaces fonctionnelles (16, 17).

13. Appareil d'essuyage selon la revendication 12, **caractérisé en ce que** les surfaces fonctionnelles (16, 17) sont réalisées de manière identique ou différente.

14. Appareil d'essuyage selon l'une quelconque des revendications 1 à 13, **caractérisé en ce que** le corps porteur (1) et un manche d'essuyeur (18) sont reliés par une articulation (19).

15. Appareil d'essuyage selon la revendication 14, **caractérisé en ce que** le manche d'essuyeur (18) et l'articulation (19), considérés dans la direction longitudinale (20) du corps porteur (1), sont agencés au centre du corps porteur (1).

16. Appareil d'essuyage selon l'une des revendications 14 ou 15, **caractérisé en ce que** le corps porteur (1) peut pivoter à partir d'une position perpendiculaire au manche d'essuyeur (18) d'un angle de pivotement (21) qui est d'au moins 180°.

17. Appareil d'essuyage selon l'une quelconque des revendications 1 à 16, **caractérisé en ce que** les plaques de serrage (3, 4) du corps porteur (1) sont constituées d'un matériau polymère.
